# EUROPÄISCHE PATENTSCHRIFT

(11) **EP 2 824 035 B1**
(45) Veröffentlichungstag und Bekanntmachung des Hinweises auf die Patenterteilung: **29.06.2016**
(21) Anmeldenummer: 14168399.5
(22) Anmeldetag: 15.05.2014
(51) Int. Cl.: B65D 19/38, B65D 21/032, B65D 1/36, B65D 1/48, B65D 71/00

(54) **Transportvorrichtung mit Stapelbehältern**
Transport device with stackable containers
Dispositif de transport avec des récipients empilables

(30) Priorität: 03.07.2013 DE 102013011079
(43) Veröffentlichungstag der Anmeldung: 14.01.2015
(73) Patentinhaber: Feurer Febra GmbH, 74336 Brackenheim (DE)
(72) Erfinder: Feurer, Markus, 76461 Muggensturm (DE); Cornet, Harald, 76437 Rastatt (DE)
(74) Vertreter: Patentanwälte Bregenzer und Reule Partnerschaftsgesellschaft mbB

(56) Entgegenhaltungen:
- DE-A1- 19 931 269
- KR-B1- 100 378 076
- US-A1- 2005 092 637
- US-A1- 2007 205 117

## Beschreibung

Die Erfindung betrifft eine Transportvorrichtung gemäß Oberbegriff des Anspruchs 1.

Solche Transportvorrichtungen werden unter anderem für den Transport von Zulieferteilen der Automobilindustrie verwendet. Sie weisen eine Anzahl von Stapelbehältern aus geschäumtem Kunststoff auf, die jeweils nach oben zum Be- und Entladen offen sind. Die Stapelbehälter weisen meist einen Behälterinnenraum auf, der nach unten durch einen Behälterboden und seitlich durch Behälterwände umschlossen ist. Sie werden auf einem Bodenteil übereinander gestapelt, wobei der unterste Stapelbehälter auf dem Bodenteil aufliegt und die weiteren Stapelbehälter jeweils auf dem nächst unteren Stapelbehälter aufgesetzt sind und diesen nach oben verschließen. Der oberste Stapelbehälter wird durch einen Deckel abgedeckt, der ihn nach oben verschließt. Das Bodenteil ist in der Regel mit einem im wesentlichen rechteckigen Grundriss ausgebildet und weist nahe seiner vier Ecken jeweils einen Stützfuß mit einer unterseitigen Aufstellfläche zum Aufstellen auf einen Boden auf. Der Deckel ist so ausgebildet, dass auf ihn ein baugleiches weiteres Bodenteil einer anderen Transportvorrichtung aufgestellt werden kann, und weist zu diesem Zweck vier oberseitige Aufstellflächen auf, welche nahe seiner vier Ecken in einem gegenseitigen Abstand angeordnet sind, der dem gegenseitigen Abstand der unterseitigen Aufstellflächen entspricht. Auf diese Weise können mehrere Transportvorrichtungen aufeinander gestapelt werden. Dabei haben die aus Schaumstoff ausgebildeten Stapelbehälter den Vorteil, dass sie leicht und robust sind und die aufgenommenen Gegenstände bei Erschütterungen schützen. Der Schaumstoff weist eine weiche Oberfläche auf, die aufgenommene Gegenstände nicht beschädigt, wenn diese z. B. beim Transport Erschütterungen ausgesetzt sind. Dabei besteht aber der Nachteil, dass dann, wenn mehrere solcher Transportvorrichtungen übereinander gestapelt werden, insbesondere wenn eine mit schweren Gegenständen beladene Transportvorrichtung auf eine andere Transportvorrichtung aufgesetzt wird, vor allem auf den untersten Stapelbehältern ein hohes Gewicht lastet, das vollständig durch den Schaumstoff aufgenommen werden muss. Diese Belastung kann zu irreversiblen Deformierungen des Schaumstoffs führen.

Transportvorrichtungen mit Verstärkungselementen sind aus DE 19931269A1 und KR100378076B1 bekannt. Letzteres Dokument offenbart alle Merkmale des Oberbegriffs des Anspruchs 1.

Es ist Aufgabe der Erfindung, eine Transportvorrichtung der eingangs genannten Art derart weiterzubilden, dass sie stabiler ist.

Diese Aufgabe wird erfindungsgemäß durch eine Transportvorrichtung mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, den aus Schaumstoff ausgebildeten Körper jedes der Stapelbehälter dadurch zu entlasten, dass das auf den Deckel durch auf ihn gestapelte weitere Transportvorrichtungen einwirkende Gewicht über die Reihen von aufeinander aufliegenden Verstärkungselementen auf das Bodenteil übertragen wird, so dass die weniger stabilen Schaumstoffkörper der Stapelbehälter entlastet werden. Die Verstärkungselemente sind dabei aus einem stabileren Material ausgebildet als die Schaumstoffkörper, wobei insbesondere Metall wie Stahl oder Aluminium, Hartkunststoff oder Holz Verwendung finden.

Zweckmäßig sind die oberseitigen Aufstellflächen am Deckel mindestens so groß wie die unterseitigen Aufstellflächen der Stützfüße und werden wenigstens teilweise durch einen nach oben stehenden Rand umrandet. Die Stützfüße eines weiteren baugleichen Bodenteils können dann mit der vollen unterseitigen Aufstellfläche auf die jeweilige oberseitige Aufstellfläche aufgestellt werden und werden durch den nach oben stehenden Rand am Verrutschen gehindert. Dabei ist es möglich, dass jede der Reihen der Verstärkungselemente direkt mit dem Bodenteil und dem Deckel in Berührung ist, so dass ein direkter Kraftfluss vom Deckel zum Boden besteht, wobei der Deckel auf einem Stapelrand des obersten Stapelbehälters aufliegt und diesen mit Kraft beaufschlagt. Ist diese Kraft groß genug, so wird der Stapelrand elastisch verformt, bis der Deckel mit den obersten Verstärkungselementen in Berührung kommt.

Gemäß einer vorteilhaften Ausgestaltung der Erfindung sind die Verstärkungselemente lösbar mit dem jeweiligen Behälterkörper verbunden. Sind die Stapelbehälter abgenutzt, so können die Verstärkungselemente aus dem jeweiligen Behälterkörper gelöst und getrennt dem Recycling zugeführt werden.

Erfindungsgemäß weisen die Verstärkungselemente jeweils eine obere und eine untere Platte auf sowie einen die Platten miteinander verbindenden Abstandshalter. Jede der oberen Platten bildet dann eine Aufstellfläche für die nächstobere untere Platte, so dass diese flächig aufeinander liegen, ohne dass ein exaktes Positionieren der Stapelbehälter erforderlich ist. Dabei wird bevorzugt, dass die Abstandshalter jeweils lose in einen Aufnahmekanal im jeweiligen Behälterkörper aufgenommen sind, wobei der Querschnitt jedes Aufnahmekanals vorzugsweise kleiner ist als der Querschnitt jeder der Platten. Zweckmäßig sind die obere und die untere Platte jedes Verstärkungselements jeweils lösbar mit dem jeweiligen Abstandshalter verbunden. Durch diese Maßnahmen wird sichergestellt, dass die Abstandshalter nicht aus den Schaumstoffkörpern herausrutschen können. Die unteren Platten können einen kleineren Durchmesser aufweisen als die oberen Platten, so dass hier Material gespart wird, ohne dass auf das flächige Aufeinanderliegen der Platten verzichtet werden muss.

Um den Kraftfluss besser vom Deckel zum Bodenteil ableiten zu können, sind die oberen Platten zweckmäßig jeweils senkrecht über zumindest einem Teilbereich der zugehörigen unterseitigen Aufstellfläche angeordnet.

Im Folgenden wird die Erfindung anhand eines in der Zeichnung in schematischer Weise dargestellten Ausführungsbeispiels näher erläutert. Es zeigen
- Fig. 1: eine Transportvorrichtung in perspektivischer Ansicht;
- Fig. 2: einen Stapelbehälter in perspektivischer Ansicht und
- Fig. 3: den Stapelbehälter gemäß Fig. 2 in einer Explosionsdarstellung.

Die in Fig. 1 dargestellte Transportvorrichtung 10 weist ein Bodenteil 12, mehrere Stapelbehälter 14 und einen Deckel 16 auf. Das Bodenteil 12 hat einen im wesentlichen rechteckigen Grundriss und weist an seiner Unterseite nahe der vier Ecken jeweils einen Stützfuß 18 auf, wobei jeder der Stützfüße 18 eine unterseitige Aufstellfläche 20 zum Aufstellen auf einem ebenen Untergrund aufweist, welche als durchgehende Fläche einer Platte oder als ganz oder teilweise umlaufender Rand ausgebildet sein kann. An seiner Oberseite weist das Bodenteil 12 eine Auflagefläche 22 auf, auf der die Stapelbehälter 14 gestapelt sind. Dabei sind zwei aus jeweils sechs Stapelbehältern 14 gebildete Stapel 24 nebeneinander angeordnet, wobei jeweils ein unterster der Stapelbehälter 14 auf der Auflagefläche 22 aufliegt. Die Stapelbehälter 14 weisen jeweils einen Behälterkörper 26 aus geschäumtem Kunststoff auf, dessen Behälterinnenraum 28 zur Aufnahme von Stückgut, im gezeigten Ausführungsbeispiel zur Aufnahme von Teilen für die Automobilindustrie, bestimmt ist. Der Behälterinnenraum 28 wird nach unten durch einen Behälterboden 30 und zu den Seiten durch Behälterwände 32 begrenzt, welche einstückig mit dem Behälterboden 30 ausgebildet sind. Im Behälterinnenraum 28 sind Aufnahmekonturen 34 für die aufzunehmenden Gegenstände angeordnet. Der Behälterinnenraum 28 ist jeweils nach oben hin offen. Bei der Transportvorrichtung 10 dient jeweils der nächstobere Stapelbehälter 14 als Abdeckung, der den nächstunteren Stapelbehälter 14 nach oben hin verschließt. Der jeweils oberste Stapelbehälter 14 wird durch den Deckel 16 verschlossen.

Der Deckel 16 weist nahe seiner vier Ecken oberseitige Aufstellflächen 36 auf, welche in Größe und Form etwa den unterseitigen Aufstellflächen 20 entsprechen und zudem nach zwei ihrer vier Seiten durch einen nach oben vorstehenden Rand 38 begrenzt werden. Auf diese Weise kann eine weitere Transportvorrichtung mit baugleichem Bodenteil auf die gezeigte Transportvorrichtung 10 gestapelt werden, indem deren unterseitige Aufstellflächen 20 auf den oberseitigen Aufstellflächen 36 des Deckels 16 aufgestellt werden.

Der Behälterkörper 26 jedes der Stapelbehälter 14 weist nahe seiner vier Ecken jeweils einen von oben nach unten durchgehenden, zu beiden Seiten offenen Aufnahmekanal 40 auf, der der Anbringung eines Verstärkungselements 42 dient. Jedes der Verstärkungselemente 42 weist eine obere Platte 44, deren Fläche in etwa der Fläche einer der oberseitigen Aufstellflächen 36 entspricht, sowie eine untere Platte 46 kleinerer Fläche auf. Die beiden Platten 44, 46 sind durch einen Abstandshalter 48 in Form eines Zylinders starr miteinander verbunden, indem sie am Abstandshalter 48 mittels Schrauben 50 lösbar befestigt sind. Die Abstandshalter 48 sind nahezu passgenau mit allenfalls leichtem Spiel im zugehörigen Aufnahmekanal 40 aufgenommen, während die Platten 44, 46 einen zu großen Querschnitt haben, um in den Aufnahmekanal 40 eindringen zu können. Sie ragen daher oben bzw. unten aus dem Aufnahmekanal 40 heraus. Beim Übereinanderstapeln der Stapelbehälter 40 stehen die unteren Platten 46 des untersten Stapelbehälters 14 auf der Auflagefläche 22 auf, während die unteren Platten 46 des jeweils nächst oberen Stapelbehälters 14 auf den oberen Platten 44 des jeweils nächst unteren Stapelbehälters 14 aufliegen. Der Deckel 16 wiederum liegt auf einem umlaufenden Stapelrand 56 des Behälterkörpers 26 jedes der obersten Stapelbehälters 14 auf. Der Stapelrand 56 ist bei allen Stapelbehältern 14 vorhanden und verhindert ein seitliches Verrutschen der Stapelbehälter 14, indem der entsprechend profilierte Behälterboden 30 des nächstoberen Stapelbehälters 14 mit ihm zusammenwirkt. Wird der Deckel 16 durch ein hohes Gewicht belastet, so wird der Stapelrand 56 des obersten Stapelbehälters 14 so weit elastisch verformt, bis der Deckel 16 im Bereich seiner oberseitigen Aufstellflächen 36 auf den vier an den Seitenkanten der Transportvorrichtung 10 angeordneten oberen Platten 44 der beiden obersten Stapelbehälter 14 aufliegt. Die Verstärkungselemente 42, deren Teile 44, 46, 48 jeweils aus Metall ausgebildet sind und somit eine wesentlich höhere Stabilität aufweisen als die Behälterkörper 26 aus geschäumtem Kunststoff, sind somit in Reihen 52 übereinander angeordnet, welche die durch die Stapelbehälter 14, den Deckel 16 und gegebenenfalls eine auf den Deckel 16 aufgesetzte weitere Transportvorrichtung ausgeübten Gewichtskräfte aufnehmen und auf das Bodenteil 12 übertragen. Dabei ist nahe jeder senkrecht verlaufenden Außenkante 54 der Transporteinrichtung 10 eine Reihe 52 senkrecht über der jeweiligen unterseitigen Aufstellfläche 20 und senkrecht unter der jeweiligen oberseitigen Aufstellfläche 36 angeordnet.

Im vorliegenden Ausführungsbeispiel weist die Transportvorrichtung 10 zwei nebeneinander angeordnete Stapel 24 von Stapelbehältern 14 auf. Es versteht sich von selbst, dass zwischen dem Bodenteil 12 und dem Deckel 16 auch nur ein Stapel entsprechend groß ausgebildeter Stapelbehälter angeordnet sein kann. Desweiteren kann der Deckel 16 auch mehr oberseitige Aufstellflächen 36 aufweisen, so dass auf ihm beispielsweise zwei kleinere Transportvorrichtungen aufgesetzt werden können, die jeweils halb so groß sind wie die gezeigte Transportvorrichtung 10. Deren Gewicht wird dann teilweise über die im Abstand zu den Außenkanten 54 angeordneten Reihen 52 auf das Bodenteil 12 übertragen. Zudem können auch andere Arten von Bodenteilen verwendet werden als das im Ausführungsbeispiel gezeigte. Insbesondere kommt eine Palette, hiebei insbesondere eine Europalette, in Betracht, deren Stützfüße kufenförmig ausgestaltet sein können.

## Patentansprüche

1. Transportvorrichtung (10) mit einem Bodenteil (12), das an einer Unterseite eine Anzahl n Stützfüße (18) mit jeweils einer unterseitigen Aufstellfläche (20) und an einer Oberseite eine Auflagefläche (22) aufweist, mit mehreren aufeinander gestapelten Stapelbehältern (14), wobei der unterste der Stapelbehälter (14) auf der Auflagefläche (22) liegt und wobei jeder Stapelbehälter (14) mit Ausnahme des obersten Stapelbehälters (14) durch den jeweils nächstoberen Stapelbehälter (14) bedeckt wird, und mit einem Deckel (16), der den obersten Stapelbehälter (14) bedeckt, wobei der Deckel (16) an seiner den Stapelbehältern (14) abgewandten Oberseite mindestens eine der Anzahl n der Stützfüße (18) entsprechende Anzahl von oberseitigen Aufstellflächen (36) aufweist, welche für das Aufstellen der unterseitigen Aufstellflächen (20) eines weiteren Bodenteils bestimmt sind, wobei jeder der Stapelbehälter (14) eine Anzahl von Verstärkungselementen (42) aufweist, wobei die Verstärkungselemente (42) der aufeinander gestapelten Stapelbehälter (14) in Reihen (52) übereinander angeordnet sind, wobei sich jede Reihe (52) vom Bodenteil (12) zum Deckel (16) erstreckt und wobei zumindest teilweise senkrecht über jeder der unterseitigen Aufstellflächen (20) und senkrecht unter der zugehörigen oberseitigen Aufstellfläche (36) eine der Reihen (52) angeordnet ist, **dadurch gekennzeichnet, dass** die Stapelbehälter (14) jeweils einen Behälterkörper (26) aus geschäumtem Kunststoff aufweisen, dass die Verstärkungselemente (42) der aufeinander gestapelten Stapelbehälter (14) aufeinander aufliegend angeordnet sind, dass die Behälterkörper (26) jeweils einen vorzugsweise rings umlaufenden Stapelrand (56) an ihrer Oberseite aufweisen, auf dem der Behälterboden (30) des jeweils nächstoberen Stapelbehälters (14) bzw. der Deckel (16) aufliegt, dass das oberste Verstärkungselement (42) jeder Reihe (52) im Abstand unter dem Deckel (16) angeordnet ist und durch elastische Verformung des Stapelrands (56) des obersten Stapelbehälters bei einer ausreichend großen Kraftbeaufcchlazung mit dem Deckel in Berührung kommt, und dass die Verstärkungselemente (42) jeweils eine obere Platte (44) und eine untere Platte (46) aufweisen sowie einen die Platten (44, 46) miteinander verbindenden Abstandshalter (48), wobei die oberen Platten (44) jeweils für die Auflage der unteren Platte (46) des nächstoberen Verstärkungselements (42) bzw. für die Auflage des Deckels (16) bestimmt sind.

2. Transportvorrichtung nach Anspruch 1, **dadurch gekennzeichnet, dass** die oberseitigen Aufstellflächen (36) mindestens so groß sind wie die unterseitigen Aufstellflächen (20) und wenigstens teilweise durch einen nach oben stehenden Rand (38) umrandet sind.

3. Transportvorrichtung nach Anspruch 1 oder 2, **dadurch gekennzeichnet, dass** die Verstärkungselemente (42) lösbar mit dem jeweiligen Behälterkörper (26) verbunden sind.

4. Transportvorrichtung nach einem der vorangehenden Ansprüche, **dadurch gekennzeichnet, dass** die Verstärkungselemente (42) aus Metall und/oder Hartkunststoff und/oder Holz gefertigt sind.

5. Transportvorrichtung nach einem der vorangehenden Ansprüche, **dadurch gekennzeichnet, dass** die Abstandshalter (48) jeweils lose in einem Aufnahmekanal (40) im jeweiligen Behälterkörper (26) aufgenommen sind.

6. Transportvorrichtung nach Anspruch 5, **dadurch gekennzeichnet, dass** der Querschnitt jedes Aufnahmekanals (40) kleiner ist als der Querschnitt jeder der Platten (44, 46).

7. Transportvorrichtung nach Anspruch 5 oder 6, **dadurch gekennzeichnet, dass** die obere und die untere Platte (44, 46) jedes Verstärkungselements (42) jeweils lösbar mit dem jeweiligen Abstandshalter (48) verbunden sind.

8. Transportvorrichtung nach einem der Ansprüche 5 bis 7, **dadurch gekennzeichnet, dass** die unteren Platten (46) jeweils einen kleineren Querschnitt aufweisen als die oberen Platten (44).

9. Transportvorrichtung nach einem der Ansprüche 5 bis 8, **dadurch gekennzeichnet, dass** die oberen Platten (44) jeweils senkrecht über zumindest einem Teilbereich der zugehörigen unterseitigen Aufstellfläche (20) angeordnet sind.

## Claims

1. Conveying device (10) with a bottom part (12), which has a number n of supporting feet (18) on an underside, each with an underside contact surface (20) and a supporting surface (22) on an upper side, having a plurality of stacking containers (14) stacked on top of each other, wherein the lowermost stacking container (14) rests on the contact surface (22) and wherein each stacking container (14), with the exception of the uppermost stacking container (14), is covered by the respective next highest stacking container (14), and having a cover (16), which covers the uppermost stacking container (14), wherein said cover (16) has at least a number of upper side contact surfaces (36) corresponding to the number n of supporting feet (18) on the surface thereof facing away from the stacking containers (14), which contact surfaces are designated for mounting the underside contact surfaces (20) of a further bottom part. Each of the stacking containers (14) has a number of reinforcing elements (42), wherein the reinforcing elements (42) of the stacking containers (14) stacked on top of each other are arranged in tiers (52) above each other, wherein each tier (52) extends from the bottom part (12) to the cover (16) and wherein one of the tiers (52) is arranged at least partially perpendicular above each of the underside contact surfaces (20) and perpendicularly below the associated upper side contact surfaces (36), **characterised in that** the stacking containers (14) each have a container body (26) made from a foam plastic, that the reinforcing elements (42) of the stacking containers (14) stacked on top of each other are arranged so as to rest one on top of the other, **in that** the container bodies (26) each have a preferably circumferential stacking edge (56) on the upper side thereof, on which the base (30) of the respective next highest stacking container (14) or the cover (16) rests, that the uppermost reinforcing element (42) in each tier (52) is arranged at a distance below the cover (16) and comes into contact with the cover through elastic deformation of the stacking edge (56) of the uppermost stacking container in the event of sufficient force, and that the reinforcing elements (42) each have an upper disc (44) and a lower disc (46) as well as a spacer (48) connecting the discs (44, 46) to each other, wherein the upper discs (44) are each designed to support the lower disc (46) of the next highest reinforcing element (42) or to support the cover (16).

2. Conveying device according to claim 1, **characterised in that** the upper side contact surfaces (36) are at least as large as the lower side contact surfaces (20) and are enclosed at least in part by an edge (38) that points upwards.

3. Conveying device according to claim 1 or 2, **characterised in that** the reinforcing elements (42) are detachably connected to the respective container body (26).

4. Conveying device according to any one of the preceding claims, **characterised in that** the reinforcing elements (42) are made of metal and/or hard plastic and/or wood.

5. Conveying device according to any one of the preceding claims, **characterised in that** the spacers (48) are each mounted loosely in a channel (40) in the respective container body (26).

6. Conveying device according to claim 5, **characterised in that** the cross-sectional area of each channel (40) is smaller than the cross-sectional area of each of the discs (44, 46).

7. Conveying device according to claim 5 or claim 6, **characterised in that** the upper and lower discs (44, 46) of each reinforcing element (42) are detachably connected to the respective spacer (48).

8. Conveying device according to any one of claims 5 to 7, **characterised in that** the lower discs (46) each have a smaller cross-sectional area than the upper discs (44).

9. Conveying device according to any one of claims 5 to 8, **characterised in that** the upper discs (44) are each arranged perpendicularly above at least one portion of the associated under side contact surface (20).

## Revendications

1. Dispositif de transport (10) comprenant une partie de fond (12) comportant, à une face inférieure, un certain nombre n de piètements d'appui (18) respectivement munis d'une surface inférieure de dressage (20), et une surface d'assise (22) à une face supérieure ; plusieurs réceptacles empilables (14) empilés les uns sur les autres, sachant que le réceptacle empilable (14) qui occupe l'emplacement le plus bas repose sur ladite surface d'assise (22) et que chaque réceptacle empilable (14), à l'exception du réceptacle empilable (14) situé le plus haut, est recouvert par le réceptacle empilable considéré (14) occupant un emplacement directement sus-jacent ; et un couvercle (16) coiffant ledit réceptacle empilable (14) situé le plus haut, ledit couvercle (16) étant pourvu, à sa face supérieure tournée à l'opposé des réceptacles empilables (14), de surfaces supérieures de positionnement (36) dont le nombre correspond au moins au nombre n des piètements d'appui (18), et qui sont destinées à la mise en place des surfaces inférieures de dressage (20) d'une autre partie de fond, chacun desdits réceptacles empilables (14) étant doté d'un certain nombre d'éléments de renfort (42), sachant que les éléments de renfort (42) des réceptacles empilables (14) empilés les uns sur les autres sont agencés en des alignements superposés (52), chaque alignement (52) s'étendant depuis la partie de fond (12) jusqu'au couvercle (16), sachant que l'un desdits alignements (52) est placé, au moins en partie, verticalement au-dessus de chacune des surfaces inférieures de dressage (20) et verticalement au-dessous de la surface supérieure de positionnement (36) associée, **caractérisé par le fait que** les réceptacles empilables (14) sont respectivement munis d'un corps (26) en mousse de matière plastique ; que les éléments de renfort (42) des réceptacles empilables (14) empilés les uns sur les autres sont agencés avec contact à plat les uns sur les autres ; que les corps (26) desdits réceptacles sont pourvus, à leur face supérieure, d'un bord respectif d'empilement (56) qui s'étend, de préférence, dans le sens périphérique et sur lequel repose, respectivement, le couvercle (16) ou le fond (30) du réceptacle empilable considéré (14) occupant un emplacement directement sus-jacent ; que l'élément de renfort (42), occupant l'emplacement le plus haut dans chaque alignement (52), est situé à distance au-dessous du couvercle (16) et vient au contact dudit couvercle, lors d'une application de force suffisamment grande, par déformation élastique du bord d'empilement (56) du réceptacle empilable occupant l'emplacement le plus haut ; et que lesdits éléments de renfort (42) sont respectivement pourvus d'une platine supérieure (44) et d'une platine inférieure (46), ainsi que d'un organe d'espacement (48) reliant lesdites platines (44, 46) l'une à l'autre, les platines supérieures (44) étant respectivement destinées à procurer un contact à plat à la platine inférieure (46) de l'élément de renfort (42) occupant un emplacement directement sus-jacent, ou un contact à plat au couvercle (16).

2. Dispositif de transport selon la revendication 1, **caractérisé par le fait que** les surfaces supérieures de positionnement (36) offrent un dimensionnement au moins égal à celui des surfaces inférieures de dressage (20) et sont circonscrites, au moins en partie, par un rebord (38) se dressant vers le haut.

3. Dispositif de transport selon la revendication 1 ou 2, **caractérisé par le fait que** les éléments de renfort (42) sont reliés amoviblement au corps (26) de réceptacle considéré.

4. Dispositif de transport selon l'une des revendications précédentes, **caractérisé par le fait que** les éléments de renfort (42) sont fabriqués en métal et/ou en matière plastique dure et/ou en bois.

5. Dispositif de transport selon l'une des revendications précédentes, **caractérisé par le fait que** les organes d'espacement (48) sont respectivement logés, avec jeu, dans un canal de réception (40) pratiqué dans le corps (26) de réceptacle considéré.

6. Dispositif de transport selon la revendication 5, **caractérisé par le fait que** la section transversale de chaque canal de réception (40) est plus petite que la section transversale de chacune des platines (44, 46).

7. Dispositif de transport selon la revendication 5 ou 6, **caractérisé par le fait que** les platines supérieure et inférieure (44, 46) de chaque élément de renfort (42) sont respectivement reliées, de manière amovible, à l'organe d'espacement (48) considéré.

8. Dispositif de transport selon l'une des revendications 5 à 7, **caractérisé par le fait que** les platines inférieures (46) sont pourvues, à chaque fois, d'une section transversale plus petite que celle des platines supérieures (44).

9. Dispositif de transport selon l'une des revendications 5 à 8, **caractérisé par le fait que** les platines supérieures (44) sont agencées, à chaque fois, verticalement au-dessus d'au moins une région partielle de la surface inférieure de dressage (20) considérée.
